# EUROPÄISCHE PATENTSCHRIFT

(11) **EP 0 094 663 B1**
(45) Veröffentlichungstag und Bekanntmachung des Hinweises auf die Patenterteilung: **21.08.1985**
(21) Anmeldenummer: 83104796.4
(22) Anmeldetag: 16.05.1983
(51) Int. Cl.: E05B 17/04

(54) **Vorrichtung zum drehbaren Verbinden**
Rotational coupling
Dispositif de solidarisation en rotation

(30) Priorität: 19.05.1982 FR 8208755
(43) Veröffentlichungstag der Anmeldung: 23.11.1983
(73) Patentinhaber: NEIMAN S.A., F-92400 Courbevoie (FR)
(72) Erfinder: Neyret, Guy, F-69600 Oullins (FR)
(74) Vertreter: Cohausz & Florack Patentanwälte

## Beschreibung

Die Erfindung betrifft eine Vorrichtung zum drehbaren Verbinden eines antreibenden Teils mit einem angetriebenen Teil, wobei das angetriebene Teil ein Drehspiel gegenüber dem antreibenden Teil hat.

Als Beispiel für die Anwendung einer solchen Vorrichtung, die darauf jedoch nicht beschränkt ist, kann die Mitnahme eines Ver- und Entriegelungsnockens durch einen Schloßzylinder, insbesondere an Automobiltüren, genannt werden.

Bei bekannten Vorrichtungen werden dafür Sicherungsringe verwendet, deren Montage jedoch schwierig ist und die keine ausreichende Führung derTeile gewährleisten.

Mit der Erfindung sollen diese Nachteile bekannter Vorrichtungen behoben werden.

Erfindungsgemäß wird diese Aufgabe dadurch gelöst, daß das antreibende Teil mindestens zwei axiale elastische Mitnehmer aufweist, die jeweils mit einem radialen Zahn enden und jeweils mit einem kreisbogenförmigen Schlitz in dem angetriebenen Teil, der eine erweiterte Zone zum Durchführen des radialen Zahnes des entsprechenden Mitnehmers aufweist, und einem Verschlußteil zusammenwirken, das mit Aussparungen zur Aufnahme der Enden der elastischen Mitnehmer versehen ist, und daß die Aussparungen jeweils eine umbiegbare Lasche aufweisen, die nach dem Umbiegen hinter den jeweiligen Mitnehmer an dessen Ende gegenüber dem Zahn zur Anlage kommt. Weitere Merkmale der Erfindung sind Gegenstand des Anspruchs 2.

An Hand der Zeichnungen wird die Erfindung näher erläutert. Es zeigt
Fig. 1 eine perspektivische Ansicht in auseinandergezogener Darstellung das Ende eines mit einer Vorrichtung gemäß der Erfindung ausgestatteten Schloßzylinders und
Fig. 2 eine axiale Schnittansicht der in Fig. 1 dargestellten Vorrichtung in der Endphase ihrer Montage.

Die Vorrichtung gemäß der Erfindung ist zum drehbaren Verbinden eines antreibenden Teils 1, der bei dem beschriebenen Beispiel aus einem Schloßzylinder besteht, mit einem angetriebenen Teil 2 bestimmt, der bei diesem Beispiel aus einem Ver- und Entriegelungsnocken besteht. Zwischen den beiden Teilen 1 und 2 ist ein Drehspiel vorgesehen.

Der Zylinder weist zwei axiale achsparallele diametral mit gleichem Abstand zur Zylinderachse gegenüberliegende elastische Mitnehmer 3 und 4 auf, die jeweils mit einem radialen Zahn 5, 6 versehen sind, der von dem Zylinder 1 weg nach außen gerichtet ist. Der Teil des Zylinders 1, der die Mitnehmer 3, 4 trägt, kann aus Kunststoff bestehen, so daß die Mitnehmeransätze infolge ihrer Form elastisch verformbar sind.

Der Körper des Nockens 2 hat die Form eines Hohlzylinders und ist an der dem Zylinder 1 gegenüberliegenden Seite durch einen Boden 7 verschlossen, der zwei Schlitze 8, 9 von Kreisbogenform aufweist. Der zur Aufnahme des Mitnehmers 3 bestimmte Schlitz 8 weist eine Zone 10 auf, deren Breite etwas größer als die Dicke des Mitnehmers 3, aber kleiner als die Gesamtbreite des Zahnes 5 ist und die in eine sich zunehmend verbreiternde Zone 11 übergeht, von der mindestens ein Teil breiter als der Zahn 5 ist. Der Schlitz 9 weist eine enge Zone 12 und eine erweiterte Zone 13 analog den jeweiligen Zonen 10 und 11 des Schlitzes 8 auf.

Die Vorrichtung besteht ferner aus einem Verschlußteil 14, das von einer kreisförmigen Scheibe gebildet wird, in die zwei Aussparungen 15,16 gestanzt sind, an denen sich jeweils eine umbiegbare Lasche 17,18 befindet.

Der Zylinder 1 endet außerdem in einem axialen Ansatz 19, der beim Zusammenbau zur Anlage an den Boden 7 des Nockenkörpers 2 kommt. Die Enden der Mitnehmer 3, 4 werden durch die erweiterten Zonen 11, 13 der Schlitze 8, 9 und die Zähne 5, 6 werden unter elastischer Verformung der Mitnehmer 4, 3 nach innen durch diese Zonen und die Aussparungen 15, 16 in dem Verschlußteil 14 geführt.

Sobald die Haken an der Außenfläche (Fig. 2) vorstehen, kehren die Mitnehmer 3,4 in ihre Ausgangslage zurück, und die Zähne 5, 6 legen sich an die Außenfläche des Verschlußteils 14 an. Nun werden die Laschen 17,18 in die Horizontale (in Fig. 2) so umgebogen, so daß die Mitnehmer 3, 4 sich nicht mehr nach innen biegen können. Dadurch wird eine unbeabsichtigte Demontage verhindert. Die Drehbarkeit des Nockens 2 gegenüber dem Zylinder 1 hängt von der Gesamtlänge der Schlitze 8, ab.

## Patentansprüche

1. Vorrichtung zum drehbaren Verbinden eines antreibenden Teils (1) mit einem angetriebenen Teil (2), wobei das angetriebene Teil ein Drehspiel gegenüber dem antreibenden Teil hat, dadurch gekennzeichnet, daß das antreibende Teil (1) mindestens zwei axiale elastische Mitnehmer (3, 4) aufweist, die jeweils mit einem radialen Zahn (5, 6) enden und jeweils mit einem kreisbogenförmigen Schlitz (8, 9) in dem angetriebenen Teil (2), der eine erweiterte Zone (11, 13) zum Durchführen des radialen Zahnes (5, 6) des entsprechenden Mitnehmers (3, 4) aufweist, und einem Verschlußteil (14) zusammenwirken, das mit Aussparungen (15, 16) zur Aufnahme der Enden der elastischen Mitnehmer (3, 4) versehen ist, und daß die Aussparungen (15, 16) jeweils eine umbiegbare Lasche (17, 18) aufweisen, die nach dem Umbiegen hinter den jeweiligen Mitnehmer (3,4) an dessen Ende gegenüber dem Zahn (5, 6) zur Anlage kommt.

2. Vorrichtung nach Anspruch 1, dadurch gekennzeichnet, daß die Mitnehmer (3,4) und mindestens ein Teil des antreibenden Teils (1) aus Kunststoff und aus einem Stück bestehen.

## Claims

1. Rotatable connection device for a driving part (1) to a driven part, wherein the driven part (2) has a rotational play relative to the driving part, characterized in that the driving part (1) exhibits at least two axial elastic dogs (3, 4) which each end in a radial tooth (5, 6) and each cooperate with a circular arcuate slot (8, 9) in the driven part (2), which exhibits an enlarged region (11, 13) for the passage of the radial tooth (5, 6) of the corresponding dog (3,4), and with a securing part (14) which is provided with holes (15, 16) to receive the elastic dogs (3, 4), and the holes (15, 16) of which each exhibit a bendable strap (17, 18) which, after being bent behind the relevant dog (3, 4), come into abutment opposite the tooth (5, 6) at the end of said dog.

2. Device according to claim 2, characterized in that the dogs (3, 4) and at least a part of the driving part (1) consists of plastics and of one piece.

## Revendications

1. Dispositif de solidarisation en rotation d'une pièce menante (1) avec une pièce menée (2), ladite pièce menée disposant d'un jeu en rotation par rapport à la pièce menante, caractérisé par le fait que la pièce menante (1) comprend au moins deux doigts axiaux élastiques (3, 4) terminés chacun par une dent radiale (5, 6), chaque doigt (3, 4) coopérant avec une rainure en arc de cercle (8,9) ménagée dans la pièce menée (2) qui comporte une zone élargie (11, 13) d'introduction de la dent radiale (5, 6) du doigt correspondant (3, 4), et une pièce de fermeture (14) qui comporte des fenêtres (15, 16) de réception des extrémités des doigts élastiques (3, 4), et que les fenêtres (15, 16) comprennent un volet rabattable (17, 18) venant se loger après rabattement derrière le doigt (3, 4) correspondant à l'opposé de son crochet d'extrémité (5, 6).

2. Dispositif selon la revendication 1, dans lequel les doigts (3, 4) sont en matière synthétique d'une seule pièce avec au moins une partie de la pièce menante (1).
